# EUROPÄISCHE PATENTSCHRIFT

(11) **EP 0 421 458 B1**
(45) Veröffentlichungstag und Bekanntmachung des Hinweises auf die Patenterteilung: **08.09.1993**
(21) Anmeldenummer: 90119133.8
(22) Anmeldetag: 05.10.1990
(51) Int. Cl.: A47B 88/16

(54) **Schublade**
Drawer
Tiroir

(30) Priorität: 06.10.1989 AT 2313/89; 19.05.1990 DE 9005705 U
(43) Veröffentlichungstag der Anmeldung: 10.04.1991
(73) Patentinhaber: Julius Blum Gesellschaft m.b.H., 6973 Höchst (AT)
(72) Erfinder: Röck, Erich, A-6973 Höchst (AT); Brüstle, Klaus, A-6973 Höchst (AT)
(74) Vertreter: Torggler, Paul, Dr.

(56) Entgegenhaltungen:
- DE-A- 2 540 581
- DE-A- 3 347 540
- DE-U- 8 903 741
- GB-A- 2 133 276
- GB-A- 2 140 281

## Beschreibung

Die Erfindung bezieht sich auf eine Schublade mit zwei Schubladenzargen, an denen je eine Ausziehschiene einer Schubladenführungsgarnitur lösbar befestigt ist, wobei jede Ausziehschiene bei ihrem hinteren Ende einen Haken aufweist, mit dem sie in die Schublade einhängbar ist und die Schublade federelastische oder von einer Feder beaufschlagte Rastteile aufweist, die jeweils in einer Aussparung der Ausziehschiene einrasten und an einer Rastkante der Ausziehschiene anliegen und jede Schubladenzarge einen Hakenteil aufweist, der das vordere Ende der Ausziehschiene aufnimmt.

Insbesondere bezieht sich die Erfindung auf Schubladen mit Schubladenführungsgarnituren, bei denen die Ausziehschienen und die Tragschienen nicht trennbar sind. Im allgemeinen sind bei derartigen Schubladenführungsgarnituren die Rollteile in Laufwagen gelagert.

Gemäß dem Stand der Technik sind zwei Arten von Schubladenführungsgarnituren bekannt, bei denen die Laufrollen nicht direkt an einer der Schienen befestigt sind, sondern sich in einem eigenen Laufwagen befinden. Die bekanntesten davon sind die sogenannten Kugelrollenauszüge, wobei die Lastübertragung zwischen den Schienen mittels Stahlkugeln erfolgt, die in einem als Kugelkäfig ausgeführten Laufwagen gehalten sind.

Die andere Art der Ausziehführungsgarnituren ist erst seit neuerem auf dem Markt und weist zylindrische Laufrollen auf, und zwar von derselben Art, wie sie normalerweise direkt an den Schienen gelagert sind. Diese Laufrollen werden ebenso wie die Kugeln in einem Laufwagen gehalten. Der Laufwagen überträgt selber keine Kräfte.

Es sind nun Schubladen und Ausziehführungsgarnituren bekannt geworden, bei denen es möglich ist, die Ausziehführungsgarnitur zur Gänze, d. h. mit der Ausziehschiene bzw. den Ausziehschienen im Möbelkorpus zu montieren und die Schublade anschließend einzuhängen.

Diese Ausführungen ermöglichen auch ein einfaches Herausnehmen der Schublade, beispielsweise zum Reinigen derselben.

Beispiele dafür sind in der AT-PS 384 535 und im DE-GM 89 03 741 gezeigt.

Damit die Schublade auf den Ausziehschienen arretiert wird, muß ein federnder Rastteil der Schublade in einer Aussparung der Ausziehschiene einrasten. Dazu ist es notwendig, daß die Position der Aussparung auf der Schiene und des Rastteiles auf der Schublade exakt aufeinander abgestimmt sind. In der Praxis kommt es jedoch immer wieder zu Ungenauigkeiten, die das reibungslose Einrasten des Rastteiles in der Aussparung der Ausziehschienen verhindern. So kann z. B. die Schubladenführungsgarnitur mit den Trag- und Ausziehschienen in bezug auf die Tiefe des Möbels zu weit vorne oder zu weit hinten montiert sein. Dies kann auf einen Montagefehler zurückzuführen sein oder darauf, daß beim Bohren der Lochreihe, die zur Befestigung dient, Fehler aufgetreten sind. In manchen Fällen wird ein Puffer zwischen der Blende der Schublade und dem Korpus montiert. Diese Puffer sind erfahrungsgemäß nicht gleich hoch, sodaß die Schublade mehr oder weniger weit in den Möbelkorpus hineinragt.

Aufgabe der Erfindung ist es, derartige Schubladen, was das Einhängen der Schubladen in die Ausziehführungsgarnitur betrifft, zu verbessern. Insbesondere soll sichergestellt werden, daß die Schublade beim Einsetzen in die Ausziehführungsgarnitur immer auf den Ausziehschienen arretiert wird. Dabei ist zu beachten, daß der Einschubweg der Schublade in der Tiefe des Möbels durch die Frontblende, die an den Stirnseiten der Möbelseitenwände anschlägt, begrenzt ist und daß sich die Ausziehschienen nicht immer auf Millimeter genau in der Position befinden, in der die Rastteile an der Rastkante der Ausziehschiene anliegen.

Die erfindungsgemäße Aufgabe wird dadurch gelöst, daß die Rastteile mehrere in der Ausziehrichtung der Schublade versetzte Anschlagflächen aufweisen, von denen jeweils eine an der Rastkante anliegt.

Ein bevorzugtes Ausführungsbeispiel der Erfindung sieht einen an der Schubladenzarge befestigten und unterhalb des Rastteiles angeordneten Löseteil vor. Mittels des Löseteiles kann der Rastteil aus seiner Verankerung gedrückt werden. Dies wäre an sich auch ohne speziellen Löseteil direkt händisch möglich, jedoch besteht dann die Gefahr, daß man sich beim Herausziehen der Schublade verletzt.

Während es möglich ist, daß die Anschlagflächen zusammen eine durchgehende Schräge bilden, die im Reibungswinkel zur Rastkante liegt, ist vorteilhaft vorgesehen, daß die Anschlagflächen stufenweise angeordnet sind.

Auf diese Art und Weise kann beim Aufschieben der Schublade auf die Ausziehschienen jeweils eine Stufe an der Rastkante zum Anliegen kommen.

Ein weiteres Ausführungsbeispiel der Erfindung sieht vor, daß der Hakenteil der Schubladenzarge dem Haken der Ausziehschiene entgegen gerichtet ist und daß der Löseteil am Hakenteil angeformt ist.

Auf diese Art und Weise ist die Schublade auch vorne gegen Abheben von den Ausziehschienen gesichert. Der Hakenteil bildet auch einen Anschlag für die Schublade und der Löseteil ist somit immer eindeutig positioniert.

Weitere bevorzugte Merkmale der Erfindung sind Gegenstand der abhängigen Ansprüche 5 bis 13.

Nachfolgend werden Ausführungsbeispiele der Erfindung anhand der Figuren der beiliegenden Zeichnungen eingehend beschrieben.

Die Fig. 1 zeigt einen schematisch gehaltenen Querschnitt durch eine erfindungsgemäße Schublade, die Fig. 2 zeigt einen Längsschnitt durch eine erfindungsgemäße Schublade und ein erstes Ausführungsbeispiel einer erfindungsgemäßen Schienenarretierung, die Fig. 3 zeigt eine Draufsicht auf das vordere Ende einer Ausziehschiene, die Fig. 4 zeigt das Profil der Ausziehschiene, die Fig. 6 zeigt einen Querschnitt durch den unteren Bereich einer Schubladenzarge, die Fig. 5 zeigt einen Schnitt nach der Linie V-V der Fig. 6, Fig. 7 zeigt einen Horizontal schnitt durch die Schubladenzarge im Bereich der Ausziehschiene und des Rast- und Löseteiles, die Fig. 8 und 9 zeigen je einen vertikalen Längsschnitt durch eine Schubladenzarge und die Ausziehschiene im Bereich des Rastteiles und des Löseteiles, die Fig. 10 zeigt eine Seitenansicht einer Schubladenzarge mit einem zweiten Ausführungsbeispiel der Schienenarretierung, die Fig. 11 zeigt eine Explosionszeichnung der Teile der Schienenarretierung und der Ausziehschiene, die Fig. 12 zeigt ein Schaubild des Rastteiles und des Löseteiles dieses Ausführungsbeispieles, die Fig. 13 zeigt ein Schaubild eines linken Hakenteiles und einer linken Ausziehschiene, die Fig. 14 zeigt ein Schaubild eines rechten Hakenteiles und einer rechten Ausziehschiene und die Fig. 15 zeigt eine Seitenansicht eines weiteren Ausführungsbeispieles der Schienenarretierung.

Die erfindungsgemäße Schublade besteht in üblicher Art und Weise aus den beiden Schubladenzargen 5, der Schubladenrückwand 7, dem Boden 6 und der Frontblende 8.

Die Schubladenzargen 5 sind vorteilhaft aus Aluminium extrudiert, können aber ebenso aus Kunststoff gefertigt sein. Jede Schubladenzarge 5 ist doppelwandig ausgebildet und weist einen unteren horizontalen Abdecksteg 9 auf.

Die Schubladenzargen 5 weisen weiters horizontale Stege 10, 11 auf, die den Schubladenboden 6 umfassen. Weiters sind die Schubladenzargen mit einem seitlichen Abdecksteg 12 versehen, hinter den jeweils die Ausziehschiene 4 eingeschoben ist. Die Ausziehschiene 4 weist, wie aus der Fig. 4 ersichtlich, einen oberen und unteren Horizontal steg 4', einen durchgehenden Vertikalsteg 4'' an einer Seite, der die beiden Horizontalstege 4' verbindet und einen Randsteg 4''' an der anderen Seite auf.

Wie aus den Fig. 3, 13 und 14 ersichtlich, ist jede Ausziehschiene 4 an ihrem vorderen Ende mit einem schmäleren Abschnitt 13 versehen. In diesem schmäleren Abschnitt 13 befindet sich eine Aussparung 14, an deren vorderen Rand die Rastkante 15 vorgesehen ist.

Hinten ist jede Ausziehschiene 4 mit einem Haken 16 versehen, der bei der Montage in eine Öffnung 17 in der Schubladenrückwand 7 oder der Schubladenzarge 5 direkt eingreift.

Der Horizontalsteg 9 jeder Schubladenzarge 5 ist im vorderen Bereich mit einer Durchbrechung 18 versehen.

Durch diese Unterbrechung 18 ragt der federnde Rastteil 2. Der Rastteil 2 ist im Ausführungsbeispiel nach den Fig. 2 bis 9 unmittelbar an der Schubladenzarge 5 montiert und weist nach vorne, d. h. zur Frontblende 8 weisend, mehrere stufenförmig angeordnete Anschlagflächen 20 auf.

Unterhalb des Rastteiles 2 und unterhalb des Horizontalsteges 9 einer jeden Schubladenzarge 5 ist ein Löseteil 1 angeordnet. Der Löseteil 1 ist einstückig mit einem Hakenteil 19 ausgeführt und vorteilhaft wie der Rastteil 2 aus Kunststoff gespritzt. Diese Materialauswahl ist jedoch nicht zwingend. Beispielsweise können auch gestanzte Blechteile zum Einsatz kommen.

Wird die Schublade auf die Ausziehschienen 4 aufgesetzt, werden die Ausziehschienen 4, wie aus der Fig. 8 ersichtlich, mit ihrem vorderen Ende in den Hakenteil 19 hineingeschoben. Die Schublade ist daher auch vorne gegen Abheben von den Ausziehschienen 4 gesichert.

Hinten ragt der Haken 16 einer jeden Ausziehschiene 4 in die korrespondierende Öffnung 17 in der Schubladenrückwand 7 oder in der Schubladenzarge 5. Die Schublade ist daher gegen Abheben gesichert, könnte aber aus ihrer Verankerung herausgeschoben werden. Um dies zu verhindern, ist der Rastteil 2 vorgesehen. Der Rastteil 2, der innerhalb der Schubladenzarge 5 auf dem Horizontalsteg montiert ist, ragt durch die Durchbrechung 18 und die Aussparung 14 in der Ausziehschiene 4, und eine seiner Anschlagflächen 20 kommt hinter der Rastkante 15 der Ausziehschiene 4 zum Anliegen. Dadurch ist die Ausziehschiene 4 gegen ein Verschieben in bezug zur Schubladenzarge 5 gesichert.

Um jedoch die Schublade wieder aus dem Möbelkorpus vollständig herausnehmen zu können und daher von der Ausziehführungsgarnitur zu lösen, genügt es, den Rastteil 2 von unten nach oben aus der Aussparung 14 herauszudrücken. Damit man sich dabei nicht verletzt, ist unmittelbar unterhalb des Rastteiles 2 der Löseteil 1 vorgesehen. Die Bedienungsperson drückt auf den Löseteil 1 und hebt somit den Rastteil 2 aus der Ausnehmung. Sie kann nicht durch die zurückfahrende Ausziehschiene 4 verletzt werden.

Wie bereits erwähnt, sind sowohl der Rastteil 2 als auch der Löseteil 1 mit dem Hakenteil 19 vorteilhaft aus Kunststoff gespritzt.

Der Rastteil 2, der in Seitenansicht annähernd fächerförmig ausgeführt ist, ist mittels eines Haltesteges 22 an einem Montageblock 23 gehalten.

Weiters weist der Rastteil 2 eine Noppe 24 auf, mit der er in eine kerbenförmige Ausnehmung 25 des Montageblockes 23 eingehängt ist. Bei der Verschwenkbewegung des Rastteiles 2 bilden die Noppe 24 und die Kerbe 25 den Drehpunkt.

Im Ausführungsbeispiel nach den Fig. 10 bis 13 ist der Rastteil 2' als Schieber ausgeführt, der in einem Gehäuse 26 gelagert und in diesem vertikal verschiebbar ist.

Das Gehäuse 26 ist an der Schubladenzarge 5 befestigt, beispielsweise mittels einer Schraube gehalten, die in einen Gewindeteil 27 im Gehäuse 26 einschraubbar ist und das Gehäuse 26 an die Schubladenzarge 5 klemmt.

Das Gehäuse 26 ist weiters mit einem federnden Lappen 28 versehen, der den Rastteil 2' nach unten in seine Einraststellung bringt.

Der Rastteil 2' ist wiederum wie der Rastteil 2 mit stufenförmigen Anschlagflächen 20 versehen. Zwei Zapfen 29 begrenzen den Verschiebeweg des Rastteiles 2', indem sie an Rahmenteilen 30 des Gehäuses 26 anschlagen.

Am Rastteil 2' ist der Löseteil 1' direkt angeformt. Der Löseteil 1' hat in der Richtung der Längserstreckung der Ausziehschiene 4 gesehen U- oder C-Profil, sodaß er in der Auslösestellung das Herausziehen der Ausziehschiene 4 aus der Schubladenzarge 5 nicht behindert.

Die Fig. 13 und 14 zeigen die vorderen Enden der Ausziehschiene 4 und den Hakenteil 19.

Der Hakenteil 19 der rechten Schubladenzarge 5 ist mit einem Vertikalsteg 31 versehen, der in einen korrespondierenden, nach vorne offenen Schlitz 32 der Ausziehschiene 4 ragt. Dadurch ist die Ausziehschiene 4 in bezug auf die Seite der Schublade positioniert. Der linke Hakenteil 19 weist einen kleineren Steg 33 auf, der bei der Ausziehschiene 4 nur an einer Kante 34 einer Aussparung 35 anschlagen kann, sodaß auf dieser Seite ein seitliches Spiel der Ausziehschiene 4 möglich ist.

Weiters weist der Hakenteil 19 am vorderen Ende eine dachförmige Nase 36 auf, die ebenso mit Spiel in einem Stanzloch 37 der Ausziehschiene 4 aufgenommen ist. Die Nase 36 verhindert ein unbeabsichtigtes leichtes Herausziehen der Ausziehschiene 4 aus ihrer Verankerung.

Die Fig. 15 zeigt ein weiteres Ausführungsbeispiel eines Rastteiles 2'. Der Rastteil 2' ist wiederum als Schieber ausgeführt, der in einem Gehäuse 26 der Schubladenzarge 5 aufgenommen ist. Der Rastteil 2' wird dabei von einer Feder 38, die im Ausführungsbeispiel eine Schraubenfeder ist, beaufschlagt.

Um zu verhindern, daß der Rastteil 2' bzw. der Schieber vollständig aus dem Gehäuse 26 gedrückt wird, ist dieser seitlich mit einer Nase 29 versehen, die von der Feder 38 an einen Anschlag 40 des Gehäuses 26 gedrückt wird.

Die Funktion des Rastteiles 2' ist vollständig gleich der Funktion der Rastteile 2 und 2' in den zuvor beschriebenen Ausführungsbeispielen.

In den Figuren der Zeichnungen ist noch die am Möbelkörper befestigte Tragschiene mit 3 bezeichnet. Die Laufwagen mit Laufrollen oder Kugeln sind nicht gezeigt. Die Begriffe rechts und links beziehen sich auf einen Betrachter, der vor der Schublade steht und diese ansieht.

## Patentansprüche

1. Schublade mit zwei Schubladenzargen (5), an denen je eine Ausziehschiene (4) einer Schubladenführungsgarnitur lösbar befestigt ist, wobei jede Ausziehschiene bei ihrem hinteren Ende einen Haken (16) aufweist, mit dem sie in die Schublade einhängbar ist und die Schublade federelastische oder von einer Feder beaufschlagte Rastteile (2) aufweist, die jeweils in einer Aussparung der Ausziehschiene einrasten und an einer Rastkante der Ausziehschiene anliegen und jede Schubladenzarge (5) einen Hakenteil (19) aufweist, der das vordere Ende der Ausziehschiene aufnimmt, dadurch gekennzeichnet, daß die Rastteile (2) mehrere in der Ausziehrichtung der Schublade versetzte Anschlagflächen (20) aufweisen, von denen jeweils eine an der Rastkante (15) anliegt.

2. Schublade nach Anspruch 1, gekennzeichnet durch einen unterhalb des Rastteiles (2) angeordneten Löseteil (1).

3. Schublade nach Anspruch 1, dadurch gekennzeichnet, daß die Anschlagflächen (20) stufenweise angeordnet sind.

4. Schublade nach Anspruch 2, dadurch gekennzeichnet, daß der Löseteil (1) am Hakenteil (19) angeformt ist.

5. Schublade nach Anspruch 1, dadurch gekennzeichnet, daß die Ausziehschiene (4) in an sich bekannter Weise mit einem oberen und unteren Horizontalsteg (4') ausgeführt ist und die Rastkante (15) sich an einem schmäleren Abschnitt (13) des oberen Horizontalsteges (4') befindet.

6. Schublade nach Anspruch 1, dadurch gekennzeichnet, daß der Rastteil (2) mit einem Haltesteg (22) und einem an der Schubladenzarge (5) befestigbaren Montageblock (23) einstückig ausgeführt ist.

7. Schublade nach Anspruch 6, dadurch gekennzeichnet, daß der Rastteil (2) an einem Ende eine Noppe (24) aufweist, mit der er in eine kerbenförmige Ausnehmung (25) des Montageblockes (23) eingehängt ist.

8. Schublade nach Anspruch 1 oder 2, dadurch gekennzeichnet, daß der Rastteil (2') als vertikal bewegbarer Schieber ausgeführt ist.

9. Schublade nach Anspruch 8, dadurch gekennzeichnet, daß der Rastteil (2') in einem an der Schubladenzarge (5) befestigbaren Gehäuse (26) gelagert ist.

10. Schublade nach Anspruch 9, dadurch gekennzeichnet, daß das Gehäuse (26) mit einem federnden Lappen (28) oder einer Feder (38) versehen ist, der bzw. die den Rastteil (2') in die Verriegelungsstellung drückt.

11. Schublade nach Anspruch 8 oder 9, dadurch gekennzeichnet, daß der Rastteil (2') mindestens einen Anschlagzapfen (29) aufweist, der den Verschiebeweg begrenzt.

12. Schublade nach Anspruch 2, dadurch gekennzeichnet, daß der Löseteil (1') am Rastteil (2') angeformt ist.

13. Schublade nach Anspruch 12, dadurch gekennzeichnet, daß der Löseteil (1'), in der Richtung der Längserstreckung der Ausziehschiene (4) gesehen, C- oder U-förmig ist.

## Claims

1. Drawer having two drawer frames (5) to each of which a pull-out rail (4) of a drawer guide fitting is detachably secured, each pull-out rail having at its rear end a hook (16) by means of which it can be suspended in the drawer, and the drawer having resilient latching parts (2) or latching parts which can be acted upon by a spring, each of these latching parts latching in a recess in the pull-out rail and bearing against a latching edge of the pull-out rail, and each drawer frame (5) having a hook part (19) which receives the front end of the pull-out rail, characterized in that the latching parts (2) have a plurality of abutment surfaces (20) which are offset in the pulling-out direction of the drawer and of which a respective one bears against the latching edge (15).

2. Drawer according to Claim 1, characterized by a detaching part (1) arranged below the latching part (2).

3. Drawer according to Claim 1, characterized in that the abutment surfaces (20) are arranged in the manner of steps.

4. Drawer according to Claim 2, characterized in that the detaching part (1) is integrally formed on the hook part (19).

5. Drawer according to Claim 1, characterized in that the pull-out rail is constructed in a manner known per se to have an upper and lower horizontal web (4'), and the latching edge (15) is located on a relatively narrow section (13) of the upper horizontal web (4').

6. Drawer according to Claim 1, characterized in that the latching part (2) is constructed to be in one piece with a holding web (22) and an assembly block (23) which can be secured to the drawer frame (5).

7. Drawer according to Claim 6, characterized in that the latching part (2) has at one end a knob (24) by means of which it is suspended in a notch-shaped cutout (25) in the assembly block (23).

8. Drawer according to Claim 1 or 2, characterized in that the latching part (2') is constructed as a vertically movable sliding part.

9. Drawer according to Claim 8, characterized in that the latching part (2') is mounted in a housing (26) which can be secured to the drawer frame (5).

10. Drawer according to Claim 9, characterized in that the housing (26) is provided with a resilient tab (28) or with a spring (38) which presses the latching part (2') into the locking position.

11. Drawer according to Claim 8 or 9, characterized in that the latching part (2') has at least one abutment lug (29) which limits the displacement travel.

12. Drawer according to Claim 2, characterized in that the detaching part (1') is integrally formed on the latching part (2').

13. Drawer according to Claim 12, characterized in that the detaching part (1') is C- or U-shaped, as seen in the direction of longitudinal extent of the pull-out rail (4).

## Revendications

1. Tiroir avec deux montants (5) sur chacun desquels est fixé de manière amovible un rail d'extraction (4) d'une garniture de guidage de tiroir, chaque rail d'extraction présentant au niveau de son extrémité arrière un crochet (16) avec lequel il peut être accroché dans le tiroir et le tiroir présentant des pièces d'arrêt (2) à suspension élastique ou sollicitées par un ressort qui s'engagent chacune dans un évidement du rail d'extraction et prennent appui contre un bord d'arrêt du rail d'extraction et chaque montant de tiroir (5) présentant un crochet (19) qui reçoit l'extrémité avant du rail d'extraction, caractérisé en ce que les pièces d'arrêt (2) présentent plusieurs surfaces de butée (20) décalées dans la direction d'extraction du tiroir dont une vient chaque fois prendre appui contre le bord d'arrêt (15).

2. Tiroir selon la revendication 1, **caractérisé** par une pièce de desserrage (1) disposée sous la pièce d'arrêt (2).

3. Tiroir selon la revendication 1, **caractérisé** en ce que les surfaces de butée (20) sont disposées en gradins.

4. Tiroir selon la revendication 2, **caractérisé** en ce que la pièce de desserrage (1) est formée sur le crochet (19).

5. Tiroir selon la revendication 1, **caractérisé** en ce que le rail d'extraction (4) est réalisée de manière connue avec une nervure horizontale (4') supérieure et inférieure et le bord d'arrêt (15) se trouve sur une partie (13) plus étroite de la nervure horizontale (4') supérieure.

6. Tiroir selon la revendication 1, **caractérisé** en ce que la pièce d'arrêt (2) est réalisée d'une seule pièce avec une nervure de maintien (22) et un bloc de montage (23) pouvant être fixé sur le montant de tiroir (5).

7. Tiroir selon la revendication 6, **caractérisé** en ce que la pièce d'arrêt (2) présente à une extrémité une noppe (24) avec laquelle elle est accrochée dans un évidement (25) en forme d'encoche du bloc de montage (23).

8. Tiroir selon la revendication 1 ou 2, **caractérisé** en ce que la pièce d'arrêt (2') est réalisée sous forme de coulisseau mobile verticalement.

9. Tiroir selon la revendication 8, **caractérisé** en ce que la pièce d'arrêt (2') est montée dans un boîtier (26) fixé sur le montant de tiroir (5).

10. Tiroir selon la revendication 9, **caractérisé** en ce que le boîtier (26) est muni d'une patte (28) élastique ou d'un ressort (38) qui pousse la pièce d'arrêt (2') dans la position de verrouillage.

11. Tiroir selon la revendication 8 ou 9, **caractérisé** en ce que la pièce d'arrêt (2') présente au moins un téton de butée (29) qui limite la course de déplacement.

12. Tiroir selon la revendication 2, **caractérisé** en ce que la pièce de desserrage (1') est formée sur la pièce d'arrêt (2').

13. Tiroir selon la revendication 12, **caractérisé** en ce que la pièce de desserrage (1') est en forme de C ou de U, vu dans la direction du prolongement longitudinal du rail d'extraction (4).
